# EUROPÄISCHE PATENTSCHRIFT

(11) **EP 0 160 791 B1**
(45) Veröffentlichungstag und Bekanntmachung des Hinweises auf die Patenterteilung: **10.02.1988**
(21) Anmeldenummer: 85101787.1
(22) Anmeldetag: 19.02.1985
(51) Int. Cl.: H01H 13/60

(54) **Druckknopfschalter**
Push button switch
Commutateur à bouton-poussoir

(30) Priorität: 31.03.1984 DE 3412027
(43) Veröffentlichungstag der Anmeldung: 13.11.1985
(73) Patentinhaber: PREH, Elektrofeinmechanische Werke Jakob Preh Nachf. GmbH & Co., 97607 Bad Neustadt (DE)
(72) Erfinder: Bauer, Karl-Heinz, D-8740 Bad Neustadt/Saale (DE); Maisch, Edgar, D-8740 Bad Neustadt/Saale (DE)

(56) Entgegenhaltungen:
- DE-A- 1 765 776
- DE-A- 3 046 831
- DE-A- 3 151 501
- GB-A- 995 378
- US-A- 4 300 026

## Beschreibung

Die Erfindung geht von einem Druckknopfschalter nach dem Oberbegriff des Anspruches 1 aus, wie er aus der DE-A-3 046 831 bekannt ist.

Im allgemeinen dienen Schalter dem mehrmaligen Verbinden oder Trennen von elektrischen Leitungswegen. Damit bieten sie, gleichgültig nach welchem Konstruktions- oder Betätigungsprinzip sie arbeiten, dem Bediener eines Gerätes die Möglichkeit, auf dessen Funktionsweise einzuwirken. Schalter sind somit Schnittstelle zwischen Mensch und Maschine und sie sind durch nichts zu ersetzen, wenngleich sie auch dem technologischen Wandel unterworfen sind und einen sehr hohen technischen Stand erreicht haben. Schalter der verschiedensten Bauformen gehören zu den wenigen elektromechanischen Bauelementen der Elektronik, bei denen zusätzlich zur Schaltfunktion oft Forderungen an das Design gestellt werden. Da sie nämlich an der Frontplatte eines Gerätes angeordnet sind, bestimmen sie in entscheidender Weise dessen Erscheinungsbild mit. Es ist daher nicht verwunderlich, daß ein nahezu unüberschaubares Angebot an Dreh-, Wipp-, Kipp-, Schiebe-, Tast- und Druckknopfschaltern in allen nur erdenklichen Bauformen, Farben und Größen angeboten werden. Der nachfolgend beschriebene Schalter ist zu der Gruppe der Druckknopfschalter zu rechnen.

Aus der DE-A-3151 501 ist bereits ein Druckknopfschalter mit einem topfförmigen Gehäuse bekannt, in dem ein Druckknopf verschiebbar ist. Auf der Innenseite des Druckknopfes ist ein in das Schalterinnere ragender Steg vorgesehen, um den ein Schaltstößel schwenkbar und verschiebbar gelagert ist. Der Schaltstößel besteht aus einer Scheibe und einem keilförmigen Ansatz. Unabhängig vom Druckknopf ist unterhalb des Schaltstößels eine Umschaltwippe mit Hilfe von in Lagerschilden gelagerten Lagerzapfen verschwenkbar gelagert. Diese Umschaltwippe besitzt eine T-artige Gestalt mit einem Querbalken und einem senkrecht nach unten weisenden Führungsansatz. Der Querbalken ist auf der Oberseite giebelförmig gestaltet zur Aufnahme des keilförmigen Ansatzes des Schaltstößels. Der Neigungswinkel der beiden Giebelhälften entspricht dem halben Schwenkwinkel der Umschaltwippe. In den beiden Schaltstellungen nimmt jeweils eine Giebelhälfte eine waagrechte Lage ein. Für das Verschwenken des Schaltstößels sind zwei Rückstellfedern verantwortlich, die auf verschiedenen Seiten des Ansatzes zwischen Schaltstößel und Umschaltwippe eingespannt sind. Im Führungsansatz der Umschaltwippe ist ein Sackloch ausgespart, das eine Druckfeder aufnimmt, die sich einerseits am Boden des Sackloches und andererseits an einer Kontaktwalze abstützt. Der Boden des Gehäuses besitzt zwei identische Steuerkurvenflächen in dach-artiger Form, auf denen die Kontaktwalze entlanggleiten kann.

Auch bei dem Druckknopfschalter nach der DE-A-3 046 831 ist relativ zu einem rechteckigen Gehäuse ist ein Druckknopf verschiebbar. An der Oberseite des Druckknopfes ist ein nach innen gerichteter, keilförmiger Ansatz ausgebildet. Die Spitze dieses Ansatzes dient als Kipplager für einen Schaltstößel. Dieser besteht aus einer Scheibe und einem nach unten gerichteten Stö-Bel. Der Stößel wirkt mit einer keilförmigen Spitze einer Umschaltwippe zusammen. Die Umschaltwippe besitzt auf jeder Seite jeweils einen Lagerzapfen, der sich in einer Bohrung des Gehäuses drehen kann. Die keilförmige Spitze ist Teil einer Steuerkurve der Umschaltwippe. Die Steuerkurve besteht aus einem mittleren Scheitel, zwei von diesem Scheitel abfallenden Flanken und zwei vom Ende der Flanken aufsteigenden Flächen. Der Scheitel besitzt einen gewissen Abstand von den Lagerzapfen der Umschaltwippe, so daß er in den beiden Schaltstellungen jeweils seitlich einer durch die Lagerachse und die Schieberichtung definierten Ebene liegt. Damit ist sichergestellt, daß der Stößel immer auf eine der Flanken trifft. Zwischen Schaltstößel und Umschaltwippe ist eine Rückstellfeder eingespannt. Bedingt durch die Schrägstellung der Umschaltwippe ist die Vorspannung an zwei gegenüberliegenden Seiten unterschiedlich groß. An der Umschaltwippe ist ein federbelasteter Schaltbolzen befestigt, der auf eine Kontaktwippe drückt, die um einen Festkontakt kippbar gelagert ist.

Aufgabe der vorliegenden Erfindung ist es, einen Druckknopfschalter nach der eingangs genannten Art so weiterzuentwickeln, daß er trotz gedrängter Bauweise aus möglichst wenigen Einzelteilen aufgebaut und daher als Massenprodukt kostengünstig herstellbar ist, wobei die Kontaktkraft bis unmittelbar vor dem Umschalten erhalten bzw. sogar noch gesteigert werden soll, so daß eine hohe elektrische Lebensdauer gegeben ist. Außerdem soll der Schalter mit einer einfachen mechanischen Schaltstellungsanzeige versehbar sein.

Diese Aufgabe wird erfindungsgemäß durch die im kennzeichnenden Teil des Anspruches 1 angegebenen Merkmale gelöst.

Vorteilhafte Ausgestaltungen sind in den Unteransprüchen angegeben.

Die Erfindung wird nachfolgend für ein Ausführungsbeispiel anhand der Zeichnungen näher beschrieben.

Von den Figuren zeigt
Figur 1 in perspektivischer Seitenansicht einen Druckknopfschalter in Explosionsdarstellung,
Figur 2 eine Seitenansicht des Druckknopfschalters im Schnitt,
Figur 3 in Perspektivansicht im vergrößerten Maßstab eine Einzelheit des Druckknopfschalters,
Figur 4 in Perspektivansicht im vergrößerten Maßstab einen Schaltstößel und eine Schaltwippe,
Figur 5 im vergrößerten Maßstab einen anderen Druckknopfschalter teilweise abgebrochen in Seitenansicht im Schnitt,
Figur 6 im vergrößerten Maßstab eine andere Ausführungsform eines Druckknopfschalters teilweise abgebrochen in Seitenansicht im Schnitt.

Der in den Figuren dargestellte Druckknopfschalter besitzt ein zweiteiliges, rechteckförmiges Gehäuse 1 aus Kunststoff. In dem topfförmigen Gehäusesockel 3 sind am Gehäuseboden in der Mitte ein Mittelkontaktstück 6 und seitlich an den Gehäusewandungen je ein Festkontakt 7 aus einem elektrisch leitenden Material mit eingespritzt. Die zugehörigen Anschlußfahnen 39 ragen unten aus dem Gehäusesockel heraus. Der Schalter ist somit für den Einbau in eine gedruckte Schaltung geeingnet. Das aus Metall hergestellte - Mittelkontaktstück 6 besitzt ein V-förmiges Schneidenlager 32, das sich in einem ebenfalls V-förmigen Einschnitt 40 des Gehäusesockelbodens fortsetzt derart, daß der Einschnitt zum Gehäuseinneren hin sich trichterartig erweitert.

Wie aus Figur 1 unten zu erkennen ist, sind an den Gehäusesockel 3 und zwar an den vier Gehäusesockelkanten seitliche, vorstehende Führungsleisten 35 angeformt. Außerdem sind auf der Außenseite des Gehäusesockels 3 mehrere vorstehende Rastnasen 36 vorgesehen. Diese Rastnasen 36 wirken mit Langlöchern 37 zusammen, die sich in einem Druckknopf 2 befinden. Dieser rechteckförmige Druckknopf ist ebenfalls aus Kunststoff hergestellt und er ist gegenüber dem Gehäusesockel 3 relativ verschiebbar. Die Langlöcher 37 sind in zwei federnden Seitenwänden 41 des Druckknopfes 2 ausgespart. Bei der Montage wird der Druckknopf 2 einfach über den Gehäusesockel 3 geschoben, bis die Rastnasen 36 in die Langlöcher37 einschnappen. Die Seitenwände 41 liegen hierbei zwischen den Führungsleisten 35. Durch diese Rastverbindung wird der Druckknopf an dem Gehäusesockel festgehalten.

Die beiden federnden Seitenwände 41 sind an zwei gegenüberliegenden Seiten des topfförmigen Druckknopfes 2 angeformt. Der Druckknopf selbst besteht bei dem in den Figuren 1 bis 4 dargestellten Ausführungsbeispiel aus einem lichtundurchlässigen Kunststoff. An der Frontseite des Druckknopfes befindet sich ein schmales Fenster 38, durch das die Schaltstellung sichtbar angezeigt werden kann. Dies ist deshalb von Bedeutung, da der Druckknopf nach jeder Betätigung wieder in seine alte Ausgangsruhestellung zurückkehrt.

An den beiden Seiten, an denen sich keine Seitenwände 41 befinden, sind, wie aus Figur 1 oben erkennbar ist, im Inneren des Druckknopfes in Schieberichtung je ein Steg 18 an der Innenwand angeformt. Das Ende des Steges 18 liegt sowohl in der Ruhestellung als auch beim Niederdrücken des Druckknopfes in einer V-förmigen Tasche 17 eines Schaltstößels 4. Der aus Kunststoff hergestellte Schaltstößel 4 selbst besteht aus einem von der Breitseite aus gesehenen U-förmigen Bügel mit einem an ein Basisteil 11 angeformten Kopfteil 12 und zwei seitlich angeformten Schenkeln 13. Beide Schenkel 13 sind gleich lang und sie laufen am freien Ende in eine sich verjüngende Spitze 16 aus. Von der Schmalseite aus gesehen weist der Kopfteil 12 eine konvex gewölbte Oberfläche 14 auf. Auf dieser Oberfläche befindet sich eine Beschriftung oder Kennzeichnung, aus der die Schaltstellung hervorgeht. Diese Beschriftung oder Kennzeichnung ist, bedingt durch die Schrägstellung des Schaltstößels in der Ruhestellung, in dem Fenster 38 des Druckknopfes sichtbar. Zwei Randkanten 15 der Oberfläche 14 sind abgerundet und verstärkt.

In der Mitte des Basisteils 11 zwischen den beiden Schenkeln 13 ist noch ein Haltezapfen 19 angeformt, an dem sich ein Ende eine Rückstellfeder 10 in der Form einer Schraubenfeder abstützt.

Am mündungsseitigen Ende der V-förmigen Tasche 17 des Schaltstößels 4 sind zu beiden Seiten Nasen 20 angeformt, die mit vorstehenden Ansätzen 28 einer Schaltwippe 8 zusammenwirken.

Zwischen Schaltstößel 4 und Schaltwippe 8 ist die Rückstellfeder 10 angeordnet, wobei diese teilweise in einem Sackloch 26 der Schaltwippe 8 geführt ist und sich am Boden dieses Sackloches abstützt. Diese Rückstellfeder ist so ausgeführt, daß sie danach trachtet, Schaltstößel und Schaltwippe voneinander weg zu drücken.

Die aus Kunststoff gespritzte Schaltwippe 8 ist in der Art eines zweiarmigen Hebels mit einem kurzen und einem langen Arm ausgebildet. Der kurze Arm besteht hierbei aus zwei federnden Seitenwänden 21, die im Abstand voneinander seitlich angeformt sind. Dadurch wird eine auf drei Seiten offene Kammer 22 gebildet, die das Basisteil 11 des Schaltstößels 4 aufnimmt. Außerdem ist zwischen beiden Seitenwänden 21 noch die Rückstellfeder 10 angeordnet. An jeweils zwei Ecken tragen die Seitenwände 21 nach innen aufeinander zu gerichtete Ansätze 28, die mit den Nasen 20 des Schaltstößels zusammenwirken. Außenseitig besitzen die Seitenwände je eine ballige Erhebung 27, um die die Schaltwippe in einem kleinen Winkelbereich schwenkbar ist.

Der lange Arm 23 der Schaltwippe verjüngt sich etwas im Querschnitt zu seinem Ende hin, da die Schaltwippe schwenkbar sein soll. Hätte sie über die ganze Länge den gleichen Querschnitt, so würde der lange Arm 23 an der Wandung des Gehäusesockels anstoßen und eine Schwenkung würde so verhindert.

Am freien Ende besitzt der lange Arm 23 an den beiden Außenseiten ein V-förmiges Schneidenlager 24, dessen Begrenzung von zwei keilförmigen Anlageflächen 9 gebildet wird. Diese Anlageflächen zusammen mit dem Schneidenlager ragen aus dem langen Arm 23 seitlich hervor. Wie später noch erläutert werden wird, wirken diese Anlageflächen 9 mit den Spitzen 16 des Schaltstößels zusammen. Zwischen den beiden Schneidenlagern 24 ist eine Aussparung 25 im langen Arm vorgesehen.

Die elektrische Verbindung zwischen den Festkontakten 7 und dem Mittelkontaktstück 6 stellt eine E-förmige Kontaktbrücke 5 aus Metall her. Einzelheiten dieses Kontaktsystems sind in Figur 3 dargestellt. Die Kontaktbrücke 5 besitzt zwei äußere Schnappzungen 29 und eine gegenüber den Schnappzungen längere und zwischen den Schnappzungen angeordnete Kontaktzunge 30, die am vorderen Ende ein rohrförmig gestaltetes Kontaktelement 42 aufweist. Verbunden sind Schnapp- und Kontaktzunge durch einen Verbindungssteg 31. Wie aus Figur 3 hervorgeht, liegt die Kontaktbrücke 5 mit dem Rand des Verbindungssteges 31 in dem Schneidenlager 32 des Mittelkontaktstücks 6. Die Kante am freien Ende der Schnappzunge 29 liegt in dem Schneidenlager 24 der Kontaktwippe 8. Die Kontaktbrücke 5 ist somit zwischen diesen beiden Schneidenlagern eingespannt und zwar in einer Schräglage, die dadurch hervorgerufen ist, daß die im eingebauten Zustand vorgespannte Rückstellfeder Kontaktwippe und Schaltstößel auseinanderzudrücken versucht, wobei der Schaltstößel gegen die Innenwandung des Druckknopfes gedrückt wird. Die Kontaktzunge 30 mit ihrem Kontaktelement 42 ragt im übrigen in die Aussparung 25 der Schaltwippe 8.

Nach Figur 2 besitzt der Gehäusesockel 3 an zwei gegenüberliegenden Innenwänden mehrere angeformte Gleitrippen 33. Diese Gleitrippen erstrecken sich nahezu bis zum Boden des Gehäusesockels. Mündungsseitig sind die Gleitrippen 33 mit Anlaufschrägen 34 versehen, die sich zum freien Ende hin verjüngen. Bei dem in den Figuren dargestellten Ausführungsbeispiel sind, wie Figur 1 zeigt, auf jeder Seite je drei Gleitrippen vorgesehen.

Aus Figur 2 ist zu erkennen, daß die Schaltwippe 8 mit ihren balligen Erhebungen 27 an den Gleitrippen 33 des Gehäusesockels 3 anliegt. Um diese Erhebungen ist die Schaltwippe in einem kleinen Winkelbereich schwenkbar. Wie bereits erwähnt, befinden sich in der Ruhestellung sowohl die Schaltwippe 8 als auch der Schaltstößel 4 in einer Schräglage (Figur 2). Drückt man nun den Druckknopf nach unten, so wird auch der Schaltstößel 4 in der Schräglage nach unten bewegt. Die Mitnahme des Schaltstößels 4 erfolgt durch den Steg 18, dessen Ende sich am Boden der V-förmigen Tasche 17 abstützt. Beim Zusammendrücken der Rückstellfeder 10 erhöht sich auch der Druck, mit dem das Kontaktelement 42 gegen den Festkontakt 7 gedrückt wird. Beim Niederdrücken des Druckknopfes gelangt mit fortschreitender Bewegung die Spitze 16 des Schaltstößels 4 entweder an die rechte oder an die linke Anlagefläche 9. Ein Überspringen von einer Seite zur anderen ohne Umschnappen der Kontaktbrücke ist dann nicht mehr möglich. Schließlich liegt die Randkante 15 des Schaltstößels an der Anlaufschräge 34 an und während des weiteren Niederdrückens des Druckknopfes läuft die Randkante an der Anlaufschräge entlang und schwenkt den Schaltstößel zwangsweise zur Mitte zu. Dabei drückt die Spitze 16 die Schaltwippe 8 über die Anlageflächen 9 schlagartig auf die andere Seite. Das Entlanggleiten der Randkante 15 an den Anlaufschrägen 34 und anschließend den Gleitrippen 33 stellt eine erste Zwangsführung für den Schaltstößel dar.

Wird der Druckknopf losgelassen, so geht er, bedingt durch die Rückstellfeder, von der Schaltstellung in die Ausgangsruhestellung zurück. Hierbei stoßen die Nasen 20 des Schaltstößels an den Ansätzen 28 der Schaltwippe. an und es erfolgt eine Zwangsdrehung des Schaltstößels, so daß die Spitze 16 beim erneuten Niederdrücken des Druckknopfes an der anderen Anlagefläche 9 zum Anliegen kommt. Das Zwangsdrehen des Schaltstößels stellt somit eine zweite Zwangsführung für den Schaltstößel dar.

Durch die in Ruhestellung des Druckknopfes vorgesehene Schrägstellung des Schaltstößels ist eine äußerst einfache Schaltstellungsanzeige möglich. Bei den in den Figuren 1 bis 4 dargestellten Ausführungsbeispiel besteht der Druckknopf aus einem undurchsichtigen Kunststoff, wobei auf der Frontseite im Druckknopf ein Fenster 38 ausgespart ist.

Die Figuren 5 und 6 zeigen weitere Ausführungsbeispiele für eine Schaltstellungsanzeige. Bei dem in Figur 5 dargestellten Beispiel besteht der Druckknopf 43 aus einem durchsichtigen Kunststoff. Auf der Innenseite des Druckknopfes ist in einer Vertiefung eine Abdeckung 44 aus einem undurchsichtigen Material eingelassen, die eine Öffnung 47 aufweist, durch die die Beschriftung oder Kennzeichnung der gewölbten Oberfläche 14 sichtbar ist. Dieses Ausführungsbeispiel hat den Vorteil, daß das Gehäuse dicht ist.

Aus einem durchsichtigen Kunststoff besteht auch der Druckknopf 45 des Ausführungsbeispiels gemäß Figur 6. Über den eigentlichen Druckknopf 45 ist noch eine Kappe 46 geschoben, die frontseitig eine Aussparung 48 besitzt. Durch diese Aussparung ist die Beschriftung oder Kennzeichnung der gewölbten Oberfläche 14 sichtbar. Auch das Gehäuse des Schalters dieses Ausführungsbeispiets ist somit dicht und gegen Staub und Fremdteile geschützt.

### Bezugszeichenliste 4/84 Pt. + Hgm

1 Druckknopfschalter
2 Druckknopf
3 Gehäusesockel
4 Schaltstößel
5 Kontaktbrücke
6 Mittelkontaktstück
7 Festkontakt
8 Schaltwippe
9 Anlagefläche
10 Rückstellfeder
11 Basisteil
12 Kopfteil
13 Schenkel
14 Oberfläche
15 Randkante
16 Spitze
17 Tasche
18 Steg
19 Haltezapfen
20 Nase
21 Seitenwand
22 Kammer
23 Arm
24 Schneidenlager
25 Aussparung
26 Sackloch
27 Erhebung
28 Ansatz
29 Schnappzunge
30 Kontaktzunge
31 Verbindungssteg
32 Schneidenlager
33 Gleitrippen
34 Anlaufschräge
35. Führungsleiste
36 Rastnase
37 Langloch
38 Fenster
39 Anschlußfahne
40 Einschnitt
41 Seitenwand
42 Kontaktelement
43 Druckknopf
44 Abdeckung
45 Druckknopf
46 Kappe
47 Öffnung
48 Aussparung

## Patentansprüche

1. Druckknopfschalter (1)
- mit einem mehrteiligen Gehäuse, in dem ein Druckknopf (2) gegenüber einem Gehäusesockel (3) verschiebbar ist,
- mit einem mittels des Druckknopfes (2) durch einen Mitnehmer längs verschiebbaren und quer zu dieser Richtung auslenkbaren Schaltstößel (4),
- mit einer Kontaktbrücke (5), die um ein Lager in einem Mittelkontaktstück (6) zwischen zwei Anschlägen sprungartig umlegar ist, von denen wenigstens ein Anschlag als Festkontakt (7) ausgebildet ist,
- mit einer die Stellung der Kontaktbrücke (5) bestimmenden Schaltwippe (8), die im Schaltergehäuse zwischen zwei Stellungen hin und her kippbar angeordnet ist und die mindestens eine keilförmige Anlagefläche (9) für den Schaltstößel (4) aufweist, die in beiden Kippstellungen auf den Schaltstößel (4) ausgerichtet ist und die eine Lage hat, welche bei einer Belastung durch den Schaltstößel (4) zu einem Moment im Sinne des Kippens in die andere Kippstellung und einer entsprechenden Auslenkung des Schaltstößels (4) führt, und
- mit einer Rückstellfeder (10), die sich am Schaltstößel (4) und an der Schaltwippe (8) abstützt, dadurch gekennzeichnet, daß die Kontaktbrücke (5) von einem an der Schaltwippe (8) ausgebildeten Gegenlager geführt ist, derart, daß der Kontaktdruck durch die Rückstellfeder (10) erzeugt wird, daß der Schaltstößel (4) und die Schaltwippe (8) derart angeordnet sind und miteinander in Verbindung stehen, daß der Schaltstö- βel (4) in der Ruhestellung des Druckknopfes (2) immer eine von der Mittelstellung abweichende Schwenkstellung einnimmt, und daß die Auslenkung des Schaltstößels (4) in diese Schwenkstellungen durch zwei Zwangsführungen bewerkstelligt wird, wovon die erste Zwangsführung bei der Bewegung von der Ruhestellung in die Schaltstellung und die zweite Zwangsführung bei der Bewegung von der Schaltstellung in die Ruhestellung wirksam ist.

2. Druckknopfschalter nach Anspruch 1, dadurch gekennzeichnet, daß der Schaltstößel (4) aus einem U-förmigen Bügel mit einem an ein Basisteil (11) angeformten Kopfteil (12) und zwei seitlichen Schenkeln (13) gleicher Länge besteht.

3. Druckknopfschalter nach Anspruch 2, dadurch gekennzeichnet, daß der Kopfteil (12) frontseitig eine gewölbte Oberfläche (14) mit abgerundeten und verstärkten Randkanten (15) aufweist.

4. Druckknopfschalter nach Anspruch 2, dadurch gekennzeichnet, daß die Breite jedes der seitlichen Schenkel (13) zum freien Ende hin in einer oder mehreren Stufen fortschreitend abnimmt und jeder Schenkel in einer Spitze (16) endet, die mit den keilförmigen Anlageflächen (9) des Schaltstößels (4) zusammenwirkt.

5. Druckknopfschalter nach einem der Ansprüche 2 bis 4, dadurch gekennzeichnet, daß außen an jedem Schenkel (13) in der Nähe der Verbindung mit dem Basisteil (11), eine V-förmige Tasche (17) ausgespart ist, in die der Mitnehmer des Druckknopfes (2) ragt, wobei eine gedachte, beide Taschenenden durchragende Achse die verschiebbare Drehachse des Schaltstößels (4) darstellt.

6. Druckknopfschalter nach Anspruch 5, dadurch gekennzeichnet, daß der Mitnehmer als auf der Innenseite angeformte, vorspringende und in Schieberichtung sich erstreckende Stege (18) ausgebildet ist, die an sich gegenüberliegenden Seiten des Druckknopfes (2) angeordnet sind.

7. Druckknopfschalter nach Anspruch 2, dadurch gekennzeichnet, daß an der dem Kopfteil (12) gegenüberliegenden Seite des Basisteils (11) in Schieberichtung ein Haltezapfen (19) für die Rückstellfeder (10) angeformt ist.

8. Druckknopfschalter nach einem der Ansprüche 2 bis 6, dadurch gekennzeichnet, daß jeder Schenkel (13) beidseitig in Querauslenkung angeformte, vorstehende Nasen (20) aufweist.

9. Druckknopfschalter nach einem der Ansprüche 1 bis 8, dadurch gekennzeichnet, daß die Schaltwippe (8) in der Art eines zweiarmigen Hebels mit einem kurzen und einem langen Arm ausgebildet ist, wobei der kurze Arm durch zwei, über die Breite des langen Armes hinausstehende, sich mit -Abstand gegenüberliegende, federnde Seitenwände (21) gebildet ist, derart, daß eine nach mehreren Seiten offene Kammer (22) zur Aufnahme des Basisteils (11) des Schaltstößels (4) entsteht.

10. Druckknopfschalter nach Anspruch 9, dadurch gekennzeichnet, daß der lange Arm (23) der Schaltwippe (8) zum freien Ende hin einen sich verjüngenden Querschnitt aufweist.

11. Druckknopfschalter nach einem der Ansprüche 9 oder 10, dadurch gekennzeichnet, daß das Ende des langen Armes (23) mit mindestens einem das Gegenlager für die Kontaktbrücke (5) bildenden Schneidenlager (24) versehen ist, dessen in Schieberichtung sich erstreckender Umriß von den keilförmigen Anlageflächen (9) gebildet ist.

12. Druckknopfschalter nach Anspruch 11, dadurch gekennzeichnet, daß zwischen zwei außen liegenden Schneidenlagern (24) im langen Arm (23) eine Aussparung (25) vorgesehen ist.

13. Druckknopfschalter nach Anspruch 9, dadurch gekennzeichnet, daß der lange Arm (23) in Schieberichtung des Druckknopfes (2) ein Sackloch (26) zurteilweisen Aufnahme der Rückstellfeder (10) besitzt.

14. Druckknopfschalter nach Anspruch 13, dadurch gekennzeichnet, daß die Rückstellfeder (10) eine Schraubenfeder ist.

15. Druckknopfschalter nach Anspruch 9, dadurch gekennzeichnet, daß die Seitenwände (21) an ihren Außenseiten ballige Erhebungen (27) besitzen.

16. Druckknopfschalter nach Anspruch 9, dadurch gekennzeichnet, daß die Seitenwände (21) am freien Ende mit mehreren nach innen, aufeinander zu gerichteten Ansätzen (28) ausgestaltet sind, die mit den Nasen (20) des Schaltstößels (4) im Sinne einer erzwungenen Schwenkung- des Schaltstößels (4) zusammenwirken.

17. Druckknopfschalter nach Anspruch 1, dadurch gekennzeichnet, daß die Kontaktbrücke (5) E-förmig und einstückig ausgebildet ist, mit zwei parallelen, das Schnappmoment liefernden äußeren Schnappzungen (29), und einer dazwischen angeordneten, längeren Kontaktzunge (30), wobei Schnappzungen (20) und Kontaktzunge (30) durch einen quer zu ihnen angeordneten Verbindungssteg (31) miteinander verbunden sind.

18. Druckknopfschalter nach Anspruch 17, dadurch gekennzeichnet, daß die Kontaktbrücke (5) mit ihrem Verbindungssteg (31) im Schneidenlager (32) des Mittelkontaktstücks (6) und mit den Schnappzungen (29) in den Schneidenlagern (24) der Schaltwippe (8) gelagert ist.

19. Druckknopfschalter nach Anspruch 1, dadurch gekennzeichnet, daß an zwei gegenüberliegenden Innenwänden des Gehäusesockels (3) jeweils mindestens eine Gleitrippe (33) mit einer sich in Längsrichtung erstreckenden Auflaufschräge (34) ausgebildet ist, auf denen die Randkanten (15) des Kopfteils (12) des Schaltstößels (4) entlanggleiten, um ein Schwenken des Schaltstößels (4) zu bewirken.

20. Druckknopfschalter nach Anspruch 1, dadurch gekennzeichnet, daß die Außenwände des Gehäusesockels (3) angeformte Führungsleisten (35) zur Führung des Druckknopfes (2) aufweisen.

21. Druckknopfschalter nach Anspruch 1, dadurch gekennzeichnet, daß der Gehäusesockel (3) vorstehende Rastnasen (36) besitzt, die in Langlöchern (37) des Druckknopfes (2) hineinragen und mit ihnen im Sinne eines Schnapphaltemechanismus mit Anschlag zusammenwirken.

22. Druckknopfschalter nach Anspruch 1, dadurch gekennzeichnet, daß im Druckknopf (2) ein frontseitiges Fenster (38) zur Schaltstellungsanzeige entsprechend der Schwenkstellung des Schaltstößels (4) ausgespart ist.

## Claims

1. Pushbutton switch (1)
- having a multipart housing, in which a pushbutton (2) is displaceable vis-a-vis a housing base (3),
- having a switch plunger (4) which can be displaced longitudinally by means of the pushbutton (2) through a driver and can be deflected crosswise to this direction,
- having a contact bridge (5) which can be shifted in an abrupt manner about a bearing in a central contact piece (6) between two stops, of which at least one stop is constructed as a fixed contact (7),
- having a switch rocker (8) which determines the position of the contact bridge (5), is arranged such that it is tiltable to-and-fro in the switch housing between two positions and has at least one wedge-shaped contact surface (9) for the switch plunger (4), which surface is coordinated with the switch plunger (4) in both positions of tilt and is in a position which leads, in the case of loading through the switch plunger (4), to a moment for the purposes of tilting into the other position of tilt and a corresponding deflection of the switch plunger (4), and
- having a restoring spring (10) which is supported on the switch plunger (4) and on the switch rocker (8), characterised in that the contact bridge (5) is guided from one counter-bearing, which is formed on the switch rocker (8), in such a way that the contact pressure is generated through the restoring spring (10), that the switch plunger (4) and the switch rocker (8) are arranged and communicate with each other in such a way that the switch plunger (4) in the rest position of the pushbutton (2) always occupies a position of swing deviating from the central position and that the deflection of the switch plunger (4) into these positions of swing is brought about by two forms of constrained guidance, of which the first constrained guidance is effective in the event of movement from the rest position to the switch position and the second constrained guidance is effective in the event of movement from the switch position to the rest position.

2. Pushbutton switch according to claim 1, characterised in that the switch plunger (4) consists of a U-shaped stirrup-like piece with a head portion (12) pre-formed on a base portion (11) and two lateral legs (13) of the same length.

3. Pushbutton switch according to claim 2, characterised in that the head portion (12) has on the front side an arched surface (14) with rounded-off and reinforced lateral edges (15).

4. Pushbutton switch according to claim 2, characterised in that breadth of each of the lateral legs (13) decreases progressively towards the free end in one or more stages and each leg ends in a point (16) which cooperates with the wedge-shaped contact surfaces (9) of the switch plunger (4).

5. Pushbutton switch according to one of the claims 2 to 4, characterised in that recessed on the outside on each leg (13) close to the connection with the base portion (11) there is a V-shaped pocket (17) into which the driver of the pushbutton (2) projects, in which case an imaginary axis projecting through both pocket ends represents the displaceable axis of rotation of the switch plunger (4).

6. Pushbutton switch according to claim 5, characterised in that the driver is constructed as protruding bars (18) which are pre-formed on the inside, extend in the sliding direction and are arranged on opposite sides of the pushbutton (2).

7. Pushbutton switch according to claim 2, characterised in that in the sliding direction a holding peg (19) for the restoring spring (10) is preformed on the side of the base portion (11) opposite the head portion (12).

8. Pushbutton switch according to one of the claims 2 to 6, characterised in that each leg (13) has protruding lugs (20) which are pre-formed on both sides in cross deflection.

9. Pushbutton switch according to one of the claims 1 to 8, characterised in that the switch rocker (8) is constructed like a two-armed lever with a short and a long arm, the short arm being formed by two resilient side walls (21), which jut out beyond the breadth of the long arm and lie opposite each other with spacing, in such a way that a chamber (22), which is open on several sides, develops to receive the base portion (11) of the switch plunger (4).

10. Pushbutton switch according to claim 9, characterised in that the long arm (23) of the switch rocker (8) towards the free end has a tapering cross section.

11. Pushbutton switch according to one of the claims 9 or 10, characterised in that the end of the long arm (23) is provided with at least one knife-edge bearing (24) which forms the counter-bearing for the contact bridge (5) and the outline of which, extending in the sliding direction, is formed by the wedge-shaped contact surfaces (9).

12. Pushbutton switch according to claim 11, characterised in that a recess (25) is provided between two knife-edge bearings (24), lying on the outside, in the long arm (23).

13. Pushbutton switch according to claim 9, characterised in that the long arm (23) in the sliding direction of the pushbutton (2) has a blind hole (26) for receiving in part the restoring spring (10).

14. Pushbutton switch according to claim 13, characterised in that the restoring spring (10) is a helical spring.

15. Pushbutton switch according to claim 9, characterised in that the side walls (21) have on their outside surfaces convex elevations (27).

16. Pushbutton switch according to claim 9, characterised in that the side walls (21) are developed at the free end with several projections (28) which are directed inwards, towards each other, and which cooperate with the lugs (20) of the switch plunger (4) for the purposes of a forced swing of the switch plunger (4).

17. Pushbutton switch according to claim 1, characterised in that the contact bridge (5) is constructed in an E-shaped manner and in one piece, with two parallel outer snap tongues (29) supplying the snap moment and a longer contact tongue (30) arranged in between, in which case snap tongues (20) (sic) and contact tongue (30) are connected with each other by means of a connecting bar (31) arranged crosswise to them.

18. Pushbutton switch according to claim 17, characterised in that the contact bridge (5) is mounted with its connecting bar (31) in the knife-edge bearing (32) of the central contact piece (6) and with the snap tongues (29) in the knife-edge bearings (24) of the switch rocker (8).

19. Pushbutton switch according to claim 1, characterised in that formed on two opposite inside walls of the housing base (3), in each case, there is at least one slide rib (33) with an abutting slope (34) which extends in the longitudinal direction and on which the lateral edges (15) of the head portion (12) of the switch plunger (4) ride in order to effect a swing of the switch plunger (4).

20. Pushbutton switch according to claim 1, characterised in that the outer walls of the housing base (3) have pre-formed guide strips (35) for the guidance of the pushbutton (2).

21. Pushbutton switch according to claim 1, characterised in that the housing base (3) has protruding catch lugs (36) which project into long holes (37) of the pushbutton (2) and cooperate with them for the purposes of a snap-holding action with stop.

22. Pushbutton switch according to claim 1, characterised in that a window (38) on the front side is recessed in the pushbutton (2) for the purposes of indicating the switch position according to the position of swing of the switch plunger (4).

## Revendications

1. Commutateur (1) à bouton-poussoir. comportant
- un boîtier composé de plusieurs parties dans lequel un bouton-poussoir (2) peut se déplacer par rapport à un socle (3) de boîtier,
- un poussoir (4), qu'un bouton-poussoir (2) peut déplacer longitudinalement par l'intermédiaire d'un organe d'entraînement et qui peut être dévié transversalement par rapport à cette direction,
- un pont (5) de contact, qui peut basculer brusquement sur un support situé dans une pièce (6) médiane de contact entre deux butées dont l'une au moins constitue un contact fixe (7),
- une bascule (8) de commutateur déterminant la position du pont (5) de contact, laquelle est disposée de façon à pouvoir basculer dans un sens et dans l'autre entre deux positions dans le boîtier du commutateur et qui présente au moins une surface (9) en forme de coin pour le poussoir (4), qui est alignée avec le poussoir (4) dans les deux positions de basculement et qui est placée dans une position qui, lorsque le poussoir (4) subit une poussée, crée un couple dans le sens du basculement vers l'autre position de basculement et une orientation correspondante du poussoir (4)
- et un ressort de rappel qui s'appuie sur le poussoir (4) et sur la bascule (8) de commutateur, caractérisé en ce que le pont (5) de contact est guidé par un contre-appui formé sur la bascule (8) de commutateur de façon que la pression de contact est créée par le ressort (10) de rappel, que le poussoir (4) et la bascule (8) de commutateur sont disposés et mutuellement reliés de façon que le poussoir (4) prend toujours une orientation s'écartant de la position médiane lorsque le bouton-poussoir est en position de repos, et que la déviation pour mise en place du poussoir (4) dans ces orientations s'effectue grâce à deux guidages forcés dont le premier agit lors du mouvement allant de la position de repos à la position de commutation et le second, lors du mouvement allant de la position de commutation à la position de repos.

2. Commutateur à bouton-poussoir selon la revendication 1, caractérisé en ce que le poussoir (4) est constitué par un étrier en forme de U comportant une tête (12) formée sur une partie de sa base (11) et deux jambages (13) latéraux d'égale longueur.

3. Commutateur à bouton-poussoir selon la revendication 2, caractérisé en ce que la tête (12) présente du côté de l'avant une surface bombée (14) comportant des arêtes (15) de bord arrondies et renforcées.

4. Commutateur à bouton-poussoir selon la revendication 2, caractérisé en ce que la largeur de chacun des jambages (13) latéraux diminue progressivement en un ou plusieurs degrés vers l'extrémité libre et en ce que chaque jambage finit par une pointe (16) qui coopère avec les surfaces (9) d'appui en forme de coin, du poussoir (4) de commutateur.

5. Commutateur à bouton-poussoir selon une des revendications 2 à 4, caractérisé en ce qu'un creux (17) en forme de V est ménagé à l'extérieur de chaque jambage (13) à proximité de la liaison avec la pièce de base (11), dans laquelle pénètre la pièce du bouton-poussoir (2) à rôle d'entraînement, un axe imaginaire, passant par. les deux extrémités du creux, représentant l'axe de rotation déplaçable du poussoir (4) de commutateur.

6. Commutateur à bouton-poussoir selon la revendication 5, caractérisé en ce que la pièce à rôle d'entraînement est constituée par des barrettes (18) formées du côté intérieur, faisant saillie et s'étendant dans la direction de déplacement, lesquelles sont disposées sur des côtés opposés du bouton-poussoir (2).

7. Commutateur à bouton-poussoir selon la revendication 2, caractérisé en ce que, sur la face de la pièce (11) de base située en face de la tête (12) est formé un téton (19) placé dans la direction du déplacement et destiné à retenir le ressort (10) de rappel.

8. Commutateur à bouton-poussoir selon les revendications 2 à 6, caractérisé en ce que chaque jambage (13) présente de chaque côté des dents (20) saillantes formées sur lui-même et orientées obliquement.

9. Commutateur à bouton-poussoir selon une des revendications 1 à 8, caractérisé en ce que la bascule (8) a en quelque sorte la forme d'un levier comportant un bras court et un bras long, le bras court étant constitué par deux parois latérales (21) faisant effet de ressort, s'étendant au-delà de la largeur du bras long, situées à l'opposé et à l'écart l'une de l'autre, de façon qu'il en résulte une chambre (22) ouverte dans plusieurs directions en vue de recevoir la pièce de base (11) du poussoir (4).

10. Commutateur à bouton-poussoir selon la revendication 9, caractérisé en ce que le bras long (23) de la bascule (8) de commutateur présente une section qui se rétrécit jusqu'à l'extrémité libre.

11. Commutateur à bouton-poussoir selon l'une des revendications 9 ou 10, caractérisé en ce que l'extrémité du bras long (23) est munie d'au moins un appui de couteau formant contre- support pour le pont (5) de contact dont le contour s'étendant dans la direction de déplacement est formé par les surfaces (9) d'appui en forme de coin.

12. Commutateur à bouton-poussoir selon la revendication 11, caractérisé en ce qu'un évidement (25) est prévu dans le bras long (23) entre deux appuis (24) de couteau situés à l'extérieur.

13. Commutateur à bouton-poussoir selon la revendication 9, caractérisé en ce que le bras long (23) comporte un trou borgne (26) situé dans la direction de déplacement du bouton-poussoir (2) et destiné à recevoir partiellement le ressort (10) de rappel.

14. Commutateur à bouton-poussoir selon la revendication 13, caractérisé en ce que le ressort (10) de rappel est un ressort hélicoïdal.

15. Commutateur à bouton-poussoir selon la revendication 9, caractérisé en ce que les parois latérales (21) comportent du côté extérieur des protubérances (27).

16. Commutateur à bouton-poussoir selon la revendication 9, caractérisé en ce que les parois latérales (21) comportent à leur extrémité libre plusieurs saillies (28) dirigées vers l'intérieur en direction les unes des autres, qui coopèrent avec les dents (20) du poussoir (4) dans le sens d'un changement forcé d'orientation du poussoir (4).

17. Commutateur à bouton-poussoir selon la revendication 1, caractérisé en ce que le pont (5) de contact est en une seule pièce et a une forme de E, et en ce qu'il comporte deux languettes (29) à déclic parallèles situées aux extrémités fournissant le couple de déclic et une languette (30) de contact plus longue disposée entre elles, les languettes (29) à déclic et la languette (30) de contact étant reliées entre elles par une partie (31) de liaison disposée transversalement par rapport à elles.

18. Commutateur à bouton-poussoir selon la revendication 17, caractérisé en ce que le pont (5) de contact repose par sa partie (31) de liaison dans le support (32) de couteau ménagé dans la pièce (6) médiane de contact, les languettes (29) à déclic étant placées dans les appuis (24) de couteau ménagés sur la bascule (8) de commutateur.

19. Commutateur à bouton-poussoir selon la revendication 1, caractérisé en ce que, sur deux parois intérieures opposées du socle (3) de boîtier se trouve dans chaque cas au moins une nervure (33) de glissement comportant une partie (34) oblique d'amorçage s'étendant dans le sens longitudinal, le long desquelles glissent les arêtes (15) des bords de la tête (12) du poussoir (4) pour provoquer un basculement ou changement d'orientation du poussoir (4).

20. Commutateur à bouton-poussoir selon la revendication 1, caractérisé en ce que les parois extérieures du socle (3) de boîtier présentent des bandes (35) de guidage formées sur elles et destinées au guidage du bouton-poussoir (2).

21. Commutateur à bouton-poussoir selon la revendication 1, caractérisé en ce que le socle (3) de boîtier comporte des dents (36) saillantes d'encliquetage qui pénètrent dans des trous oblongs (37) du bouton-poussoir (2) et coopèrent avec ces derniers pour constituer un mécanisme de retenue à déclic, comportant une butée.

22. Commutateur à bouton-poussoir selon la revendication 1, caractérisé en ce qu'une fenêtre (38), située du côté avant du bouton-poussoir (2) est ménagée en vue d'indiquer la position du commutateur correspondant à l'orientation du poussoir (4) de ce commutateur.
